# EUROPÄISCHE PATENTANMELDUNG

(11) **EP 0 382 328 A1**
(43) Veröffentlichungstag der Anmeldung: **16.08.1990**
(21) Anmeldenummer: 90250037.0
(22) Anmeldetag: 08.02.1990
(51) Int. Cl.: H01H 49/00, H01H 50/36

(54) **Relais mit Justiervorrichtung**

(30) Priorität: 08.02.1989 DE 3903731
(71) Anmelder: Paul & Siedler GmbH & Co KG, D-12049 Berlin (DE)
(72) Erfinder: Lachmann, Gerhard, D-1000 Berlin 49 (DE)
(74) Vertreter: Christiansen, Henning, Dipl.-Ing.

(57) **Zusammenfassung**

Relais mit Justiervorrichtung zur Einstellung der Ansprecherregung, wobei ein Justierhebel (1) vorgesehen ist, dessen Länge ein Vielfaches seiner Querschnittsabmessungen ist und der oberhalb eines auf einer Bodenplatte (7) des Relaisgehäuses (8) aufsetzbaren Abstützendes (3) ein Eingriffselement (4) aufweist, wobei der Abstand zwischen Eingriffselement (4) und Abstützende (3) des Justierhebels (1) mit dem Abstand einer fest mit dem Joch (10) oder der Spule verbundenen Ausnehmung oder Anschlußelement (9) zur Aufnahme des Eingriffselements von einer weiteren Ausnehmung zur Aufnahme des Abstützendes (3), die fest mit dem Relaisgehäuse verbunden ist, im wesentlichen übereinstimmt sowie ein Justier- und Montageverfahren für ein derartiges Relais.

## Beschreibung

Die vorliegende Erfindung betrifft eine Justiervorrichtung für die Einstellung der Ansprecherregung bei elektromechanischen Relais sowie ein entsprechendes Verfahren.

Die Ansprecherregung eines elektromechanischen Relais wird bei gegebener Windungszahl vom für das Anziehen des Ankers und zum Betätigen der Kontakte erforderlichen Strom bestimmt. Da nach dem Anziehen des Ankers die durch den Luftspalt zwischen Anker und Kern hervorgerufenen Verluste im magnetischen Kreis geringer werden, ist die für eine bestimmte Ansprecherregung vorzunehmende Justage eines Relais wegen der zu berücksichtigenden Nichtlinearitäten rechnerisch nur schwer bestimmbar. Dazu kommt, daß die verwendeten Bauelemente und Werkstoffe Toleranzen aufweisen.

Bekannte Justiervorschriften für das Enstellen der Ansprecherregung gehen vorwiegend von komplizierten elektronischen Verfahren oder von magnetischer Beeinflussung des induktiven Systems aus. In der DE-PS 21 04 258 wird beispielsweise eine Anordnung beschrieben, deren Ziel es ist, die Betriebswerte von Schalteinrichtungen in Serienkreisen eines Reedrelais zu vereinheitlichen. Erreicht wird dies durch die Verschiebung eines Dauermagneten zwischen den Teilkreisen des Serienkreises. Diese Verschiebung muß allerdings sehr feinfühlig erfolgen und erfordert daher den Einsatz einer mechanischen oder elektrischen Stellvorrichtung mit Feinvorschub. Nachteilig bei einer derartige Einstellung der Ansprecherregung ist auch der relativ hohe Zeitaufwand. Das Verfahren eignet sich wegen des zusätzlich vorzusehenden Magneten nicht für die allgemeine Anwendung.

Eine andere bekannte Lösung zur Einstellung der Ansprecherregung besteht darin, nach der kompletten Montage die Schaltkontakte nachzujustieren, was jedoch ebenfalls zeitraubend ist und darüberhinaus auch nicht unerhebliche technische Schwierigkeiten bereitet, weil die Schaltkontakte im eingebauten Zustand nur schwer für eine Justierung zugänglich sind.

Der Erfindung liegt die Aufgabe zugrunde, eine Justiervorrichtuang für die Einstellung der Ansprecherregung bei elektromechanischen Relais zu finden, die in ihrem Aufbau möglichst einfach ist und eine schnelle und sichere Einstellung der Ansprecherregung innerhalb der geforderten Toleranzen erlaubt.

Diese Aufgabe wird mit den kennzeichnenden Merkmalen des Anspruchs 1 gelöst.

Die erfindungsgemäße Lösung beruht auf der Erkenntnis, daß eine feinfühlige Einstellung der Antriebseinheit mittels eines einfachen zusätzlichen Justierhebels zum Verschieben des Magnetsystems erfolgen kann, wobei die Maße des Justierhebels den Größenverhältnissen des Relais angepaßt sind. Das während des Justiervorganges auf einer Bodenplatte aufgesetzte Abstützende des Justierhebels besitzt im Abstand von einigen Millimetern von seiner Aufsetzfläche einen senkrecht aus dem Justierhebel herausragenden, vorzugsweise kuboisch geformten Vorsprung. Dieser ist in einer entsprechenden Randaussparung des Joches einhakbar.

Der Abstand des Vorsprunges von der Aufsetzfläche des Justierhebels ist insbesondere so gewählt, daß die Aufsetzfläche sich auf der Bodenplatte des Gehäuses abstützt und als Schwenkmittelpunkt des Justierhebels fungiert, während der Vorsprung in der Randaussparung des Joches eingreift.

Durch Schwenken des Justierhebels läßt sich das Joch und damit das gesamte Magnetsystem an den Anker annähern bis dieser bei angelegter Erregerspannung angezogen wird. In dieser Stellung wird das Magnetsystem fixiert.

Durch die Untersetzung des einarmigen Hebels als nur einmalig notwendigem Hilfselement ist eine feinfühlige Einstellung möglich, wobei insbesondere die Ankerlagerung eine weitere Untersetzung bilden kann, wenn nämlich ein Koppelelement zum Kontaktfedersatz hin einen Drehpunkt für den Anker bei Verschiebung des Joches bildet und der Angriffsbereich für die Magnetkräfte (d.h. der Wirkungsbereich des Magnetfeldes) zwischen den Verbindungspunkten des Ankers mit Joch und Koppelelement gelegen ist.

Die so eingestellte Ansprecherregung stellt bleibt über die Betriebszeit des Relais im wesentlichen konstant, so daß keine Nachjustierung erfolgen muß.

Insbesondere günstig ist die Benutzung der Justiereinrichtung auch bei einer Endmontage der Antriebseinheit (des Magnetsystems) innerhalb einer größeren Einheit, die ausßer den Kontaktfedersätzen noch weitere Baugruppen enthält. Auf diese Weise kann gegebenenfalls das Vorsehen eines Gehäuses für jedes einzelne Magnetsystem entfallen.

Ein Verfahren zur Justage der Ansprecherregung ist in einigen Unteransprüchen merkmalsmäßig charakterisiert.

Die Anwendung der Erfindung ist besonders günstig bei einer Relaisausführung, wie sie in der gleichzeitig einge reichten Patentanmeldung P... derselben Anmelderin beschrieben ist.

Entsprechend einer vorteilhaften Weiterbildung der erfinderischen Lösung ist die Bodenplatte des Gehäuses mit Ausformungen versehen, die das Ansetzen des Justierhebels erleichtern. Diese Ausformungen sind bevorzugt mit seitlichen Abschrägungen versehen, die dem Schwenkbereich des Justierhebels angepaßt sind.

Zur Unterstützung der Führung des Joches während des Justiervorganges kann die Bodenplatte stegartige Vorsprünge aufweisen.

Die Randaussparung des Joches befindet sich vorzugsweise im ankernahen Teil jenseits des Schwerpunktes des Magnetsystems, da das mit dem Joch verschiebliche Magnetsystem auf den Anker zubewegt wird.

Die Verschiebung des Magnetsystems erfolgt durch Verschwenken des Justierhebels, welcher sich in der Ausformung der Bodenplatte des Relaisgehäuses abstützt und in der Randaussparung des Joches eingreift. Bei angelegter Erregerspannung wird der Anker bei einer bestimmten Relativstellung zum Magnetsystem und damit zur Stellung des Joches angezogen. Dieser Punkt kennzeichnet dann die optimale Justierstellung und wird durch Fixierung des Magnetsystems aufrechterhalten. Am einfachsten erfolgt diese Fixierung durch Verkleben des Jochs mit dem Relaisgehäuse, insbesondere mit dessen Bodenplatte.

Die vorstehend beschriebene Justiervorrichtung sowie das Verfahren zu deren Anwendung zeichnen sich durch Einfachheit aus und lassen sich in vielen Varianten anwenden. Dieser Vorteil kommt besonders dann zur Geltung, wenn das Relais vom Hersteller in Baugruppen geliefert wird und die aus Spule Anker und Joch bestehende Antriebseinheit in einem sparaten Schritt mit der Kontakteinheit verbunden wird.

Ein Ausführungsbeispiel für die vorteilhafte Ausgestaltung der Erfindung sowie des entsprechdenden Verfahrens wird nachstehend unter Bezugnahme auf die Zeichnung näher beschrieben. Es zeigen:
Figur 1 einen Justierhebel gemäß der Erfindung und
Figur 2 den Justierhebel nach Figur 1 während der Anwendung bei einem zugehörigen Relais.

Der in Figur 1 dargestellte Justierhebel 1 besteht im wesentlichen aus einem Griffende 2 und einem Abstützende 3, welches mit einem rechtwinklig abstehenden seitlichen Vorsprung 4 versehen ist. Der Vorsprung 4 befindet sich in der Nähe des Abstützendes, so daß mittels des Griffendes eine Untersetzung des einarmigen Hebels zum Vorsprung hin erfolgt, wobei das Abstützende als Drehlager wirkt.

Wie aus den Darstellungen der Figur 2 ersichtlich ist, läßt sich der Justierhebel 1 mit seinem Abstützende 3 in einer mit schrägen Flanken 5 versehenen Ausformung 6 in der Bodenplatte 7 des Relaisgehäuses 8 einsetzen. Der seitliche Vorsprung 4 des Justierhebels 1 greift gleichzeitig in einer Randaussparung 9 des Joches 10 ein. Bei angelegter Erregerspannung wird im nächsten Verfahrensschritt das Joch 10 und somit das gesamte mit dem Joch 10 fest verbundene Magnetsystem, insbesondere enthaltend die Erregerspule 11, das Joch 10, in Richtung zum Anker 12 verschoben, indem der Justierhebel 1 um seine Abstützung innerhalb der Ausformung 6 der Bodenplatte 7 zum Anker 12 hin geschwenkt wird. Bei einer bestimmten Schwenkstellung wird der Anker 12 von der stromdurchflossenen Spule 11 angezogen. In der vorher Erreichten Stellung wird das Magnetsystem fixiert - vorzugsweise durch Verkleben des Ankers 12 mit der Bodenplatte 7 des Relais.

Mit dem Joch 12 verbunden ist ein Drehlager 13 für den Anker, der in bekannter Weise zwischen zwei zungenförmigen Enden des Jochs oder in einer entsprechenden rechteckförmigen Ausnehmung des Ankers gelagert ist. Da der Anker an seiner Betätigungsseite, wo er mit einem Kupplungselement 14 zur Kraftübertragung auf - nicht näher dargestellte - Kontaktelemente in Eingriff steht bildet dieser Eingriff ein Drehlager, so daß der Anker selbst ebenfalls als einarmiger Hebel wirkt. Wenn das Anziehen des Ankers durch die in seinem mittleren Bereich zwischen Lagerung 13 und Kupplungselement 14 bestimmt werden, so stellt der Anker selbst ebenfalls noch einen einarmigen Hebel mit einem Untersetzungsfaktor von ca. 1:2 dar, der die "Feinfühligkeit" des Einstellvorgangs noch weiter begünstigt.

Einen Steg zur Führung des Magnetsystems, der Spule oder des Joches wird bevorzugt durch ein in Richtung der Spule verlaufenden Steg gebildet, wie ihn beispielsweise der Randbereich 7 des Gehäuses 8 als den Boden umgebender Steg darstellt.

Das Verfahren zur Einstellung der Ansprecherregung weist dabei also die folgenden Verfahrensschritte auf: Montieren der Relaiskontaktfederelemente mit Ausnahme der Befestigung des Magnetsystems, bestehend aus Spule 11 und des Jochs als Baueinheit,
Anlegen der Erregerspannung an das Magnetsystem,
Ansetzen des Justierhebels 1 durch senkrechtes Aufsetzen des Abstützsendes 3 auf der Bodenplatte 7 des Relaisgehäuses 8 und Einführen des seitlichen Ansatzes 4 in eine mit dem Magnetsystem verbundene Ausnehmung 9,
Verschieben des Magnetsystems in Richtung zum Anker 12 durch Schwenken des Justierhebels 1 um dessen Abstützende 3 bis das Magnetsystem den Anker 12 anzieht,
das Fixieren des Magnetsystems durch kurzzeitiges Fixieren in der beim Anziehen des Ankers erreichten Position bis ein vorher zwischen Magnetsystem und Gehäuse aufgebrachter kurzfristig wirksam werdender Klebstoff die nötige Klebkraft erreicht. Die Erfindung beschränkt sich in ihrer Ausführung nicht auf das vorstehend angegebene bevorzugte Ausführungsbei spiel. Vielmehr ist eine Anzahl von Varianten denkbar, welche von der dargestellten Lösung auch bei grundsätzlich anders gearteten Ausführungen Gebrauch machen.

## Patentansprüche

1. Relais mit Justiervorrichtung zur Einstellung der Ansprecherregung,
**dadurch gekennzeichnet,**
daß ein Justierhebel (1) vorgesehen ist, dessen Länge ein Vielfaches seiner Querschnittsabmessungen ist und der oberhalb eines auf einer Bodenplatte (7) des Relaisgehäuses (8) aufsetzbaren Abstützendes (3) ein Eingriffselement (4) aufweist, wobei der Abstand zwischen Eingriffselement (4) und Abstützende (3) des Justierhebels (1) mit dem Abstand einer fest mit dem Joch (10) oder der Spule verbundenen Ausnehmung oder Anschlußelement (9) zur Aufnahme des Eingriffselements von einer weiteren Ausnehmung zur Aufnahme des Abstützendes (3), die fest mit dem Relaisgehäuse verbunden ist, im wesentlichen übereinstimmt.

2. Relais nach Anspruch 1, **dadurch gekennzeichnet,** daß das Eingriffselement als stift- oder quaderförmiger Ansatz (4) ausgebildet ist.

3. Justiervorrichtung nach Anspruch 1, **dadurch gekennzeichnet,** daß das Relaisgehäuse (8) an seiner dem Magnetsystem zugewandten Seite mindestens eine Führung (7) für das Jochs (10) in Justierrichtung aufweist.

4. Justiervorrichtung nach einem der vorangehenden Ansprüche, **dadurch gekennzeichnet,** daß die Bodenplatte (7) des Relaisgehäuses (8) eine Ausnehmung (6) zur Aufnahme des Abstützendes (3) des Justierhebels (1) aufweist.

5. Justiervorrichtung nach Anspruch 4, **dadurch gekennzeichnet,** daß die Ausnehmung mit abgeschrägten Flanken (5) versehen ist, welche dem Schwenkbereich des Justierhebels (1) angepaßte Wegbegrenzungen bilden.

6. Justiervorrichtung nach einem der vorangehenden Ansprüche, **dadurch gekennzeichnet,** daß der Anker (12) im Bereich seiner Enden drehbar gelagert ist, wobei ein Ende mit dem Joch und das andere Ende mit einem Kupplungselement zum Antrieb von Kontaktfedern in Verbindung steht.

7. Verfahren zur Einstellung der Ansprecherregung für ein Relais nach einem der vorangehenden Ansprüche,
**gekennzeichnet durch**
folgende Verfahrensschritte: Montieren der Relaiskontaktfederelemente mit Ausnahme der Befestigung des Magnetsystems, bestehend aus Spule (11) und Joch (10) als Baueinheit,
Anlegen der Erregerspannung an das Magnetsystem,
Ansetzen des Justierhebels (1) durch senkrechtes Aufsetzen des Abstützsendes (3) auf der Bodenplatte (7) des Relaisgehäuses (8) und Einführen des seitlichen Ansatzes (4) in eine mit dem Magnetsystem verbundene Ausnehmung (9),
Verschieben des Magnetsystems in Richtung zum Anker (12) durch Schwenken des Justierhebels (1) um dessen Abstützende (3) bis das Magnetsystem den Anker (12) anzieht,
Fixieren des Magnetsystems.

8. Verfahren nach Anspruch 7, **dadurch gekennzeichnet,** daß die Fixierung des Magnetsystems durch Verkleben mit dem Gehäuse (8) des Relais erfolgt.
